# DEMANDE DE BREVET EUROPEEN

(11) **EP 0 510 289 A1**
(43) Date de publication de la demande: **28.10.1992**
(21) Numéro de dépôt: 91460026.7
(22) Date de dépôt: 22.04.1991
(51) Int. Cl.: E04F 21/18, E04F 21/00, B66F 19/00

(54) **Appareil de levage**

(71) Demandeur: Sebert, Fernand, F-61250 Damigny (FR)
(72) Inventeur: Sebert, Fernand, F-61250 Damigny (FR)

(57) **Abrégé**

Appareil pour pose et dépose portes, portes-fenêtres ainsi que pose de divers matériaux et accessoires au plafond.

L'invention concerne un appareil permettant en caractéristique principale, la pose et dépose par une Personne Seule, de portes, fenêtres et portes-fenêtres sans risque de blessures.

Cet appareil est fait de deux rails verticaux (1),parallèles à 40 cm d'intervalle avec coulisse intérieure à traverses (2).

L'embase de l'appareil est articulée pour se plier (3) ou coulisse l'ensemble à roulettes (4) pour se déplacer.

Le coulisse intérieure est actionnée par une vis sans fin(6) muée par une manivelle(5) au fonctionnement très souple, du fait de sa démultiplication évitant ainsi tout effort.

Cette coulisse à traverses intérieures (2) permet de recevoir les supports différents (8) - (9) et (10).

## Description

La présente invention concerne un appareil pour lever les fenêtres, les portes et portes-fenêtres afin de les sortir de leurs gonds, ainsi que la pose de divers matériaux et accessoires au plafond.

La dépose des fenêtres, portes et portes-fenêtres est traditionnellement effectuée à la main, ce qui risque le pincement des mains entre la porte et le montant, d'autant plus que le poids de certaines portes d'entrée et portes-fenêtres est important et de ce fait ne peut se faire seul. Un petit levier peut être utilisé, mais celui-ci mets les portes en désiquilibre en n'éliminant pas les risques de blessures.

Cet appareil selon l'invention permet de remédier à cet inconvénient. Il comporte en effet selon sa caractéristique principale deux rails verticaux parallèles fixés entre eux à 40 cm d'intervalle, ou coulissent intérieurement deux montants avec trois traverses; une à la base une deuxième à mi-hauteur, une troisième à la partie supérieure, permettant de lever à différentes hauteurs, jusqu'à 2 m,46.

L'embase de l'appareil est fixée sur une équerre latérale à roulettes permettant le déplacement facile de celui-ci et l'embase équerre articulée pouvant se plier pour un transport plus facile également. De plus celle-ci a une partie coulissante pour permettre l'équilibre de l'appareil dans certaines conditions d'utilisation.

Les traverses de la coulisse intérieure verticale sont prévues pour recevoir différents supports, dont un avec cornière équerre permettant de passer sous les portes, fenêtres et portes-fenêtres, portails et portillons.

Le fonctionnement de la coulisse intérieure de cet appareil s'effectue à l'aide d'une vis sans fin verticale de 1 mètre avec un renvoi d'angle, actionné par une manivelle. Le fonctionnement de la manivelle est très souple par sa démultiplication évitant tout effort.

Selon des modes particuliers de réalisation, l'invention permet de recevoir plusieurs supports différents, dont un à différents usages d'une surface de Om,26 x 1 m pour la pose de poutres et solives apparentes en bois ou polyester, rosaces centrales, cantonnières ou boîtes à rideaux, éléments de cuisine, pose et dépose de glaces sur mur ou toute autre chose. Pour la pose de corniches en staff ce support s'incline à 45 °. Un support est prévu également pour la pose et dépose de petits radiateurs.

La hauteur de cet appareil est de 1 m,46 et lorsque la coulisse intérieure est montée au maximum, celà fait 2 m,63, permettant tous travaux de maintien ou fixation au plafond.

Cet appareil selon l'invention est particulièrement destiné aux Artisans, Peintres Décorateurs, Menuisiers et Chauffagistes pour effectuer leurs travaux sans effort et en sécurité.

## Revendications

1. Appareil pour lever les fenêtres, portes et portes-fenêtres ainsi que la pose de divers matériaux et accessoires (corniches - rosaces - poutres) au plafond.
Caractérisé en ce qu'il comporte 2 rails verticaux à glissière(1) ou coulissent intérieurement deux montants avec traverses (2) pour recevoir divers supports suivant utilisation. Pour lever fenêtres, portes et portes-fenêtres (8), pose corniches, rosaces et poutres au plafond (9) pour pose et dépose radiateurs (10).
Cet ensemble à coulisse(2) fonctionne avec un renvoi d'angle à manivelle(5)actionnant une vis sans fin (6) sur laquelle se déplace un écrou tenon de levage (7).
L'appareil est monté sur une embase équerre pliante(3) ou coulisse l'ensemble à roulettes(4) permettant le déplacement.
